# FASCICULE DE BREVET EUROPEEN

(11) **EP 0 095 954 B1**
(45) Date de publication et mention de la délivrance du brevet: **09.07.1986**
(21) Numéro de dépôt: 83400940.9
(22) Date de dépôt: 10.05.1983
(51) Int. Cl.: B41F 27/06

(54) **Dispositif de fixation d'une plaque sur un cylindre**
Vorrichtung zur Befestigung einer Platte auf einem Zylinder
Device for mounting a platen on a cylinder

(30) Priorité: 27.05.1982 FR 8209702
(43) Date de publication de la demande: 07.12.1983
(73) Titulaire: Cuir, Jean Pierre, F-59650 Villeneuve d'Ascq (FR); Cuir, Gérard, F-59650 Villeneuve d'Ascq (FR)
(72) Inventeur: Cuir, Jean Pierre, F-59650 Villeneuve d'Ascq (FR); Cuir, Gérard, F-59650 Villeneuve d'Ascq (FR)
(74) Mandataire: Ecrepont, Robert

## Description

L'invention se rapporte à un dispositif de fixation d'une plaque sur un cylindre tout en permettant de commander rapidement, à certains moments, l'application et la fixation de ladite plaque sur une portion angulaire déterminée de ce cylindre et, à d'autres moments, le dégagement de cette plaque.

Elle se rapporte également à la machine comprenant au moins un cylindre pourvu d'au moins un tel dispositif.

Elle s'applique plus particulièrement, mais non exclusivement, aux machines rotatives d'impression et de découpage sur les cylindres desquelles machines, il est en effet nécessaire que l'outil, tel un cliché, ou la contrepartie d'impression ou de découpe, puisse, lors du travail, être fixé et appliqué parfaitement sur le cylindre mais aussi, entre temps, être dégagé rapidement de la zone du cylindre où il appuie, ne serait-ce que pour libérer l'accès à cette zone, le temps nécessaire pour y glisser des cales susceptibles de pallier certains défauts de l'outil ou de la contrepartie.

Avec les dispositifs connus à ce jour, la plaque est généralement maintenue sur le cylindre par des moyens mécaniques de tension, tels des brides saisissant les extrémités de la plaque ou par des moyens magnétiques.

Cette action sur les extrémités de la plaque tend à bomber la plaque et quoi qu'il en soit, ne garantit pas une application parfaite de sa partie médiane.

Pour y remédier, on connaît des dispositifs qui isolément (DE-C-680.493) ou en combinaison avec des brides (US-A-3.536.003) exercent une dépression sous la plaque.

Dans ce dernier dispositif (US-A-3.536.003), la plaque est fixée sur un cylindre une machine d'imprimerie, tout en permettant de commander rapidement à certains moments l'application et la fixation de ladite plaque sur une portion angulaire déterminée de ce cylindre et à d'autres moments, le dégagement de cette plaque du cylindre qui est, par ailleurs, pourvu de deux tourillons par lesquels il est guidé et entraîné en rotation autour de son axe.

Ce dispositif a, en plus, d'une part, des moyens permettant d'amener la plaque contre le cylindre ou au contraire de l'écarter de la zone d'appui, et d'autre part il comprend des moyens (« vacuum passages •) d'application parfaite aussi bien de la partie médiane que des extrémités de la plaque sur le cylindre.

On déplore toutefois que pour libérer l'accès sous la plaque, il soit encore nécessaire de démonter le bridage, ce qui est très long ; puis de porter en un autre lieu la plaque dont le poids peut être très important.

Dans le premier dispositif (DE-C-680.493) dès que le dessous de la plaque n'est plus en dépression, celle-ci n'est plus du tout retenue et il faut donc la prendre et la déposer ailleurs le temps nécessaire à l'intervention.

Un résultat que l'invention vise à obtenir est un tel dispositif qui tout en assurant une application parfaite de la plaque sur le cylindre assure le maintien de la plaque pendant son effacement en vue de libérer le cylindre.

A cet effet, elle a pour objet un dispositif du type cité plus haut, notamment caractérisé en ce que, les moyens permettant d'amener la plaque contre le cylindre ou au contraire de l'écarter de sa zone d'appui comprennent deux moyeux engagés chacun sur l'une des fusées du cylindre autour de l'axe duquel ces moyeux sont libres d'osciller au moins sur un certain angle, et en ce que par au moins un bras de longueur réglable, à chacun de ces moyeux est associée une bride apte à saisir par tout moyen connu une extrémité de la plaque.

L'invention sera bien comprise à l'aide de la description ci-après faite à titre d'exemple non limitatif en regard du dessin ci-annexé, qui représente schématiquement :
figure 1 le cylindre et le dispositif vus en perspective,
figure 2 le cylindre et le dispositif vus de profil et à plus grande échelle.

En se reportant au dessin, on voit que la machine comprend un cylindre 1 sur une portion angulaire « A de la surface latérale 2 duquel, pendant le travail, doit être parfaitement appliquée et énergiquement fixée une plaque 3 telle un cliché.

Ce cylindre 1 est pourvu de deux tourillons ou fusées 4 par lesquelles il est guidé et entraîné en rotation autour de son axe 5 par tout moyen connu (non représenté)..

Il coopère avec une forme 6 portée par un cylindre ou un marbre 7.

Les plaques étant rarement parfaites, et le plus petit défaut d'épaisseur dans la plaque se traduisant par un défaut dans le travail fourni, des retouches doivent fréquemment être réalisées et, à cet effet, il faut pouvoir placer des cales 8 sous la plaque en les fixant directement sur la face 2 du cylindre 1 ou sur une feuille intermédiaire.

En plus des moyens 9 d'amenée et d'effacement de la plaque 3, le dispositif de fixation de la plaque comprend des moyens 10 d'application parfaite aussi bien de la partie médiane que des extrémités de la plaque, sur le cylindre 1. Ces moyens 10 d'application comprennent, à l'intérieur de la surface d'appui de la plaque sur le cylindre, d'une part, tout au long des bords de cette surface, une gorge 11 logeant un joint d'étanchéité 12 et, d'autre part, à faible distance de ce joint, des orifices 13 raccordés à un circuit 14 d'aspiration d'une pompe à vide 15.

La différence de pression entre la face interne de la plaque soumise à l'action de la pompe et sa face externe soumise à la pression atmosphérique applique énergiquement la plaque sur le cylindre.

Pour une meilleure répartition de l'action de la dépression, de préférence, les orifices 13 débouchent dans une gorge périphérique 16.

Afin d'éviter une entrée intempestive d'air après arrêt de la pompe, ne serait-ce que consécutivement à une coupure de courant, un clapet anti-retour 17 est placé sur le circuit 14.

Les gorges 11, 16 peuvent être toutes deux portées par la plaque ou réparties l'une sur la plaque, l'autre sur le cylindre mais, de préférence, elles sont portées par le cylindre 1, lequel est creux et, de ce fait, intercalée entre les orifices 13 et le circuit 14, la cavité 18 du cylindre 1 peut être utilisée comme une chambre de réserve, notamment dans l'hypothèse évoquée plus haut d'un arrêt de la pompe à vide 15.

Pour ce faire, les orifices 13 débouchent dans la cavité 18 à laquelle le circuit 14 est relié par l'intermédiaire d'un joint tournant 19.

Entre le clapet anti-retour 17 et la chambre 18, le circuit 14 est relié à un distributeur 20 permettant, en vue d'un effacement de la plaque, de porter la chambre 18 à la pression atmosphérique.

Afin que l'action de la pompe à vide 15 produise l'application parfaite de la plaque 3 sur le cylindre 1 il est bien sûr nécessaire que, dans un premier temps, la plaque 3 soit amenée suffisamment près du cylindre pour que le joint d'étanchéité 12 permette d'isoler de la pression atmosphérique, le volume situé sous la plaque 3.

Ce moyen d'amener la plaque 3 contre le cylindre 1 pourrait consister en un dispositif classique de fixation de la plaque mais dans un mode préféré de réalisation et selon une caractéristique essentielle de l'invention, ce moyen 9 comprend deux moyeux 21 engagés chacun sur l'une des fusées 4 du cylindre 1 autour de l'axe 5 duquel ces moyeux 21 sont libres d'osciller au moins d'un certain angle et, à chacun de ces moyeux 21, est, par au moins un bras 22 de longueur réglable, associée à un support tel une bride 23 apte à saisir par tout moyen connu une extrémité de la plaque 3.

Du côté opposé aux supports 23, les moyeux 21 portent avantageusement des contre-poids 24 qui, lorsque la plaque est, par élongation des bras 3, écartée du cylindre 1, équilibrent la charge de l'ensemble que forment les bras les supports et ladite plaque 3.

De ce fait, lorsque la plaque sera ainsi écartée, ce sera sans aucun effort qu'à la main ou à l'aide d'une commande mécanique, cet ensemble pourra osciller autour de l'axe 5 du cylindre 1 et permettra ainsi de chasser la plaque 3 de sa zone d'appui sur le cylindre 1 par exemple, pour y effectuer des opérations de retouche.

Dans un mode préféré de réalisation, les bras réglables 22 consistent en des vérins alimentés en fluide sous pression par un circuit 25 contrôlé par un distributeur 26.

Selon une caractéristique de l'invention, chaque bras 22, constitué par un vérin, à simple ou à double effet, est pourvu d'un élément élastique 27, tel un ressort, sollicitant en permanence le support et donc la plaque vers le cylindre 1, grâce à quoi, même en cas de rupture de l'alimentation en fluide des vérins 22, la plaque sera appliquée sur le cylindre et la machine pourra être utilisée, le fluide n'étant alors indispensable que pour écarter la plaque.

Selon une autre caractéristique de l'invention, le distributeur 26 placé sur le circuit 25 de commande des bras réglables 22 et le distributeur 20 relié au circuit 14 de la pompe à vide sont associés par des moyens tels un même levier 28 assurant la concomitance :
tant de la mise à la pression atmosphérique du dessous de la plaque 3 et de la mise en pression des vérins d'écartement de cette plaque,
que de l'expulsion du fluide de commande des vérins d'écartement de la plaque que l'élément élastique ramènera sur le cylindre et de la dépression du dessous de la plaque.

## Revendications

1. Dispositif de fixation d'une plaque (3) sur un cylindre (1) tout en permettant de commander rapidement à certains moments, l'application et la fixation de ladite plaque (3) sur une portion angulaire déterminée de ce cylindre et, à d'autres moments, le dégagement de cette plaque du cylindre (1) qui est, par ailleurs, pourvu de deux tourillons ou fusées (4) par lesquelles il est guidé et entraîné en rotation autour de son axe (5), lequel dispositif comprend : d'une part des moyens (9) permettant d'amener la plaque (3) contre le cylindre ou au contraire de l'écarter de sa zone d'appui, et d'autre part des moyens (10) d'application parfaite aussi bien de la partie médiane que des extrémités de la plaque sur le cylindre,
ce dispositif étant caractérisé en ce que les moyens (9) pour amener la plaque près du cylindre, ou au contraire pour l'écarter de sa zone d'appui, comprennent deux moyeux (21) engagés chacun sur l'une des fusées (4) du cylindre (1) autour de l'axe (5) duquel ces moyeux (21) sont libres d'osciller au moins sur un certain angle, et en ce que, par au moins un bras (22) de longueur réglable, à chacun desquels moyeux (21) est associé une bride (23) apte à saisir par tout moyen connu une extrémité de la plaque (3).

2. Dispositif selon la revendication 1, caractérisé en ce que, du côté opposé aux supports (23), les moyeux (21) portent avantageusement des contre-poids (24) qui, lorsque la plaque est, par élongation des bras (3), écartée du cylindre (1), équilibrent la charge de l'ensemble que forment les bras, les supports et ladite plaque (3).

3. Dispositif selon la revendication 1 ou 2, caractérisé en ce que les bras réglables (22) consistent en des vérins alimentés en fluide sous pression par un circuit (25) contrôlé par un distributeur (26).

4. Dispositif selon la revendication 3, caractérisé en ce que chaque bras (22) est constitué par un vérin et en ce que ce vérin, qu'il soit à simple ou à double effet, est pourvu d'un élément élastique (27) sollicitant en permanence le support et donc la plaque vers le cylindre (1).

5. Dispositif selon la revendication 3 ou 4, caractérisé en ce que le distributeur (26) placé sur le circuit (25) de commande des bras réglables (22) et le distributeur (20) relié au circuit (14) de la pompe à vide sont associés par des moyens (28) assurant la concomitance :
tant de la mise à la pression atmosphérique du dessous de la plaque (3) et de la mise en pression des vérins d'écartement de cette plaque,
que de l'expulsion du fluide de commande des vérins d'écartement de la plaque et de la dépression du dessous de la plaque.

6. Machine caractérisée en ce qu'elle comprend au moins un cylindre (1) pourvu d'au moins un dispositif (9, 10) selon l'une quelconque des revendications 1 à 5.

## Claims

1. Device for mounting a platen (3) on a cylinder (1) allowing both for the rapid control at certain times of the application and mounting of the said platen (3) over a predetermined angular portion of the said cylinder, and, at other times, the removal of the said platen from the cylinder (1), which is, moreover, provided with two journals or spindles (4), by means of which it is guided and rotated about its axis (5), the said device comprising, on the one hand, means (9) which allow for the platen (3) to be brought against the cylinder or, on the contrary, to be removed from its supporting area, and, on the other hand, means (10) for the precision application both of the middle part and of the ends of the platen on the cylinder, the said device being characterised in that the means (9) for advancing the platen close to the cylinder or, on the contrary, for removing it from its supporting area, comprise two hubs (21), each engaged on one of the spindles (4) of the cylinder, about the axis (5) of which cylinder the said hubs (21) may rotate freely at least through a certain angle, and a flange (23), which may grip one end of the platen (3) by any known means, is connected to each spindle by means of at least one arm (22) of variable length.

2. Device according to claim 1, characterised in that, on the side opposite the supports (23), the spindles (21) advantageously bear counterweights (24), which balance the load of the unit formed by the arms, the supports and the said platen (3) when the platen is moved away from the cylinder (1) as a result of an extension of the arms (3).

3. Device according to claim 1 or 2, characterised in that the adjustable arms 22 comprise rams supplied by a fluid under pressure by means of a circuit (25) controlled by a distributor (26).

4. Device according to claim 3, characterised in that each arm (22) is formed by a jack, and the said jack, whether single or double acting, is provided with a resilient member (27) which continuously pulls the support and therefore the platen towards the cylinder (1).

5. Device according to claim 3 or 4, characterised in that the distributor (26) arranged in the circuit (25) for controlling the adjustable arms (22) and the distributor (20) connected to the circuit (14) of the vacuum pump are connected by means (28) which ensure the concomittance :
both in respect of placing the underpart of the platen (3) under atmospheric pressure and in respect of placing the jacks for moving the said platen away under pressure.
and in respect of the expulsion of the fluid controlling the screw jacks for moving the platen away and the reduction of the pressure on the underpart of the platen.

6. Machine characterised in that it comprises at least one cylinder (1), which is provided with at least one device (9, 10) according to any one of claims 1 to 5.

## Patentansprüche

1. Vorrichtung zur Befestigung einer Platte (3) auf einem Zylinder (1), die eine rasche Steuerung bzw. Bewerkstelligung der Anordnung und Festlegung der Platte (3) in einem bestimmten Winkelbereich des Zylinders zum einem und die Wegnahme dieser Platte von dem Zylinder (1) zum anderen erlaubt, der mit zwei Lager- bzw. Drehzapfen oder Spindeln (4) versehen ist, durch welche er geführt und um seine Achse (5) gedreht wird, wobei die Vorrichtung einerseits eine Einrichtung (9) zur Heranführung der Platte (3) an den Zylindern und zur Wegführung der Platte von der An- bzw. Auflagezone und andererseits eine Einrichtung (10) aufweist, die eine perfekte Anbringung bzw. Anlage der Platte an dem Zylinder sowohl in deren mittlerem Bereich als auch an deren Enden erlaubt, dadurch gekennzeichnet, daß die Einrichtung (9) zur Heranführung der Platten an den Zylinder und zur Wegführung der Platte aus der Anlagezone zwei Elemente (21) aufweist, deren jedes mit einer der Spindeln (4) des Zylinders (1) verbunden ist, an dessen Achse (5) die Elemente (21) zumindest in einem bestimmten Winkel frei schwenkbar sind, und daß mittels eines Arms (22) mit regulierbarer Länge an jedem der Elemente (21) ein Flansch bzw. ein Greifelement (23) vorgesehen ist, das derart ausgelegt ist, daß es durch jedes für diesen Zweck bekannte Mittel ein Ende der Platte (3) greifen kann.

2. Vorrichtung nach Anspruch 1, dadurch gekennzeichnet, daß auf der den Halteelementen (23) entgegengesetzten Seite die Elemente (21) vorzugsweise Gegengewichte (24) aufweisen, die im Zuge der Wegführung der Platte von dem Zylinder (1) durch die Ausdehnung bzw. Verlängerung der Arme (22) das Gewicht der Gruppe ausgleichen, die durch die Arme, die Halteelemente und die Platte (3) gebildet wird.

3. Vorrichtung nach Anspruch 1 oder 2, dadurch gekennzeichnet, daß die einstellbaren Arme (22) aus Winden gebildet sind, die durch einen Schaltkreis (25), der durch einen Verteiler (26) gesteuert ist, unter Druck mit Flüssigkeit gespeist werden.

4. Vorrichtung nach Anspruch 3, dadurch gekennzeichnet, daß jeder Arm (22) durch eine Winde gebildet ist und daß jede Winde ungeachtet desse, ob einfach oder doppelt wirkend, mit einem elastischen Element (27) versehen ist, das die Halterung und damit die Platte permanent gegen den Zylinder (1) beaufschlagt.

5. Vorrichtung nach Anspruch 3 oder 4, dadurch gekennzeichnet, daß der Verteiler (26), der in dem Antriebsschaltkreis (25) der einstellbaren Arme (22) angeordnet ist, und der Verteiler (20), der an den Schaltkreis (14) der Unterdruckpumpe angeschlossen ist, mit einer Einrichtung (28) verbunden sind, die gleichzeitig sicherstellt,
daß die Unterseite der Platte (3) mit Atmosphärendruck und die Winden zur Wegführung der Platte bzw. die Plattenhebewinden mit Druck beaufschlagt werden und
daß die Antriebsflüssigkeit der Plattenhebewinden abgeleitet wird und die Depression der Unterseite der Platte erfolgt.

6. Maschine, gekennzeichnet durch mindestens einen Zylinder (1), der mit mindestens einer Vorrichtung (9, 10) nach einem der Ansprüche 1 bis 5 ausgestattet ist.
